# EUROPÄISCHE PATENTANMELDUNG

(11) **EP 0 329 078 A2**
(43) Veröffentlichungstag der Anmeldung: **23.08.1989**
(21) Anmeldenummer: 89102514.0
(22) Anmeldetag: 14.02.1989
(51) Int. Cl.: H01H 50/46

(54) **Spule für ein elektromagnetisches Relais mit Schaltverzögerung**

(30) Priorität: 17.02.1988 DE 8802045 U
(71) Anmelder: SIEMENS AKTIENGESELLSCHAFT, 80333 München (DE)
(72) Erfinder: Siepmann, Richard, D-8000 München 70 (DE)

(57) **Zusammenfassung**

Bei der Spule für ein elektromagnetisches Relais wird eine Ansprechverzögerung mit einem Kurzschlußrohr (10) erreicht, welches den tragenden Teil des Spulenkörpers bildet und an die Stelle eines ansonsten verwendeten Kunststoffrohres tritt. Das Kurzschlußrohr ist an den Enden mit den Flanschen (11, 12) umspritzt, während im Bereich zwischen den Flanschen lediglich eine dünne Isolierschicht (13) gegenüber der Wicklung (14) vorgesehen ist.

Mit der Erfindung wird eine erhebliche Ansprechverzögerung des Relais ohne Änderungen der Abmessungen von Wicklung und Kern ermöglicht.

## Beschreibung

Die Erfindung betrifft eine Spule für ein elektromagnetisches Relais mit Ansprechverzögerung mit einem ein Spulenrohr zur Aufnahme eines Kerns sowie zwei an den Enden des Spulenrohres mit diesem verbundene Flansche aufweisenden Spulenkörper und mit einer zwischen den Flanschen auf das Spulenrohr aufgebrachten Wicklung, wobei zwischen dem Kern und der Wicklung ein Kurzschlußrohr aus Kupfer oder einem anderen Material mit guter elektrischer Leitfähigkeit angeordnet ist.

Bei einer prellenden Ansteuerung von Relais, beispielsweise durch schlechte Schalter in Kraftfahrzeugen, besteht die Gefahr, daß schnell ansprechende Relais die Prellungen dieser Ansteuerschalter mitmachen, daß also ihre Kontakte mehrmals ein- und ausgeschaltet werden, bis sie geschlossen bleiben. Beim Einschalten von Lasten mit hohen Einschaltströmen kann dies zu starkem Kontaktverschleiß oder zum Verschweißen führen. Zur Lösung dieses Problems könnte eine Ansprechverzögerung beitragen, wobei ein Schließen der Kontakte über die Zeit der Ansteuerprellungen hinweg verzögert wird.

Es ist bereits bekannt, eine Ansprechverzögerung durch einen Kurzschlußring oder durch ein massives Kurzschlußrohr aus Kupfer zu erzielen. Bei bekannten Anordnungen dieser Art wird jedoch der nutzbare Wickelraum um das Volumen des Kurzschlußrohres reduziert; bei festgelegter Größe des Wikkelraums wird auf diese Weise die notwendige Erregerleistung erhöht.

Eine Spule der eingangs genannten Art mit einem Kurzschluß rohr aus Kupfer wird beispielsweise in der DE-OS 1 514 717 beschrieben. Dort wird vorgeschlagen, den Spulenkörper mehrteilig und zusammensetzbar auszubilden, um zunächst ein Kupferrohr auf das Kernrohr des Spulenkörpers aufschieben und dann den Flansch mit dem Kernrohr verbinden zu können. Dies bedeutet jedoch nicht nur einen erhöhten Aufwand an Teilen und Fertigungsschritten, sondern es wird auch der Wickelraum durch das zusätzlich aufgeschobene Kupferrohr verkleinert.

Aufgabe der Erfindung ist es, eine Spule für ein Relais sowie ein Relais selbst zu schaffen, bei dem eine Ansprechverzögerung mit einem Kurzschlußrohr erreicht wird, ohne daß der Wickelraum oder die sonstigen Abmessungen der Spule und des Relais dadurch verändert werden müssen.

Erfindungsgemäß wird diese Aufgabe dadurch gelöst, daß das Kurzschlußrohr den tragenden Teil des Spulenrohres bildet und an den Enden mit dem isolierenden Material der Flansche verbunden ist und daß im Bereich zwischen den Flanschen lediglich eine dünne Isolierschicht zwischen dem Kurzschlußrohr und der Wicklung vorgesehen ist.

Bei der erfindungsgemäßen Spule stellt also ein massives Kurzschlußrohr aus Kupfer oder einem vergleichbaren Material das tragende Element des Spulenkörpers dar. Dieses Rohr ersetzt das elektrisch und magnetisch ohnehin inaktive Spulenrohr aus Kunststoff, wie es normalerweise in Spulenkörpern vorhanden ist. Der Wickelraum oder der Kernquerschnitt werden dadurch nicht verändert. Durch den auf diese Weise erreichbaren kleinen Durchmesser und durch die Länge über den ganzen Bereich zwischen beiden Spulenflanschen läßt sich für das Kurzschlußrohr ein AR-Wert (Widerstandswert der Kurzschlußwindung) in der Größenordnung der Erregerwicklung erzielen. Hiermit sind Ansprechverzögerungen bis zum zweifachen gegenüber der Spule ohne Kurzschluß zu erreichen.

In vorteilhafter Ausgestaltung ist das Kurzschlußrohr an den Enden durch Einbettung, insbesondere durch Einspritzen, mit dem Material der Spulenflansche ummantelt. Dabei kann der Festsitz zwischen Kurzschlußrohr und Flanschen auch durch eine entsprechende Oberflächengestaltung in diesem Bereich, etwa durch eine Rändelung des Kurzschlußrohres, verbessert werden. Als Isolationsschicht zwischen dem Kurzschlußrohr und dem Wickeldraht kann beispielsweise eine dünne Spritzhaut aus dem gleichen Kunststoff wie die Flansche dienen. Weitere Möglichkeiten sind das Umwickeln mit einer Kunststoffolie oder ein nachträgliches Lackieren des Kurzschlußrohres.

Nachfolgend wird die Erfindung anhand eines Ausführungsbeispiels in einem Relais anhand der einzigen FIG gezeigt.

Die Zeichnung zeigt in teilweise schematischer, teilweise auch geschnittener Darstellung ein Relais zum Schalten von hohen Strömen, wie es beispielsweise in Kraftfahrzeugen zum Einsatz kommt. Es besitzt als wesentliche Bauteile einen Sockel 1 mit Flachsteckern 2 und eine Spule 3, die auf dem Sockel befestigt ist und als Grundkörper für das gesamte Relaissystem dient. Auf der Spule ist ein Joch 4 mit einem Anker 5 sowie einer Kontaktfeder 6 angeordnet, wobei letztere auch als Ankerrückstellfeder dient. Das Kontaktstück 7 am freien Ende der Feder 6 wirkt mit einem im Sockel verankerten Gegenkontaktelement 8 zusammen. Eine Kappe 9 bildet zusammen mit dem Sockel 1 ein geschlossenes und abdichtbares Gehäuse. Insoweit ist das Relais in bekannter Form aufgebaut.

Die Spule 3 besitzt ein Spulenrohr in Form eines Kurzschlußrohres 10 aus Kupfer, welches an den Enden jeweils mit einem Flansch 11 bzw. 12 umspritzt ist. Neben Kupfer kommen auch andere Materialien mit guter elektrischer Leitfähigkeit in Betracht, wie Kupferlegierungen oder Aluminium. Im Bereich zwischen den beiden Flanschen ist ledig lich eine dünne Isolationsschicht 13 als Spritzhaut oder als nachträglich aufgebrachte Folie vorgesehen. Darüber ist eine Wicklung 14 in üblicher Weise aufgebracht.

In das Spulenrohr ist ebenfalls in bekannter Weise ein Kern 15 eingeschoben, der an einem Ende mit dem Joch 4 verbunden ist und am anderen Ende eine Polplatte 16 für den Anker 5 bildet.

## Patentansprüche

1. Spule für ein elektromagnetisches Relais mit Ansprechverzögerung, mit einem ein Spulenrohr (10) zur Aufnahme eines Kerns (15) und zwei an den Enden des Spulenrohres mit diesem verbundene Flansche (11, 12) aufweisenden Spulenkörper und mit einer zwischen den Flanschen (11, 12) auf das Spulenrohr aufgebrachten Wicklung (14), wobei zwischen dem Kern und der Wicklung ein Kurzschlußrohr aus einem Material guter elektrischer Leitfähigkeit angeordnet ist, **dadurch gekennzeichnet,** daß das Kurzschlußrohr (10) den tragenden Teil des Spulenrohres bildet und an den Enden mit dem isolierenden Material der Flansche (11, 12) verbunden ist und daß im Bereich zwischen den Flanschen (11, 12) lediglich eine dünne Isolierschicht (13) zwischen dem Kurzschlußrohr (10) und der Wicklung (14) vorgesehen ist.

2. Spule nach Anspruch 1, **dadurch gekennzeichnet,** daß das Kurzschlußrohr (10) an den Enden durch Einbettung, wie Umspritzung, mit dem Material der Flansche (11, 12) ummantelt ist.

3. Spule nach Anspruch 2, **dadurch gekennzeichnet,** daß das Kurzschlußrohr (10) im Bereich der Flansche eine rauhe Oberfläche, beispielsweise eine Rändelung, aufweist.

4. Spule nach einem der Ansprüche 1 bis 3, **dadurch gekennzeichnet,** daß das Kurzschlußrohr (10) im Bereich zwischen den Flanschen eine dünne Spritzhaut (13) trägt.

5. Spule nach einem der Ansprüche 1 bis 3, **dadurch gekennzeichnet,** daß das Kurzschlußrohr (10) im Bereich zwischen den Flanschen (11, 12) mit einer Isolierfolie umwickelt ist.

6. Spule nach einem der Ansprüche 1 bis 3, **dadurch gekennzeichnet,** daß das Kurzschlußrohr (10) im Bereich zwischen den Flanschen (11, 12) mit einer isolierenden Lackschicht bedeckt ist.

7. Elektromagnetisches Relais, **dadurch gekennzeichnet,** daß es eine Spule nach einem der Ansprüche 1 bis 6 aufweist.
